# EUROPÄISCHE PATENTANMELDUNG

(11) **EP 4 696 474 A1**
(43) Veröffentlichungstag der Anmeldung: **18.02.2026**
(21) Anmeldenummer: 24194685.4
(22) Anmeldetag: 15.08.2024
(51) Int. Cl.: B27B 17/00, B25H 3/00

(54) **VORRICHTUNG ZUM AUFBEWAHREN EINER MOTORSÄGENKETTE**

(71) Anmelder: Hartmann, Markus, 87665 Mauerstetten (DE)
(72) Erfinder: Hartmann, Markus, 87665 Mauerstetten (DE)

(57) **Zusammenfassung**

Vorrichtung zum wiederlösbaren Aufnehmen und Halten wenigstens einer Endloskette, insbesondere einer Motorsägenkette.

Die Vorrichtung enthält eine Trägereinrichtung, wenigstens ein Aufnahmeelement zum Aufnehmen eines ersten Kettenabschnitts, wenigstens ein erstes Umlenkelement zum Aufnehmen eines zweiten und dritten Kettenabschnitts, ein Fixierelement zum Aufnehmen und Halten eines vierten Kettenabschnitts, wobei das wenigstens erster Umlenkelement so ausgestaltet ist, dass der zweite Kettenabschnitt in einer ersten Ebene und der dritte Kettenabschnitt in einer zweiten Ebene an dem ersten Umlenkelement positionierbar ist.

## Beschreibung

Die vorliegende Erfindung betrifft eine Vorrichtung zum wiederlösbaren Aufnehmen und Halten wenigstens einer Endloskette, insbesondere einer Motorsägenkette.

In der Holzverarbeitung, vor allem in der Forstarbeit aber auch im Zimmererhandwerk wird viel mit Motorsägen, auch Kettensägen genannt, gearbeitet. Motorsägen sind mit einem Schwert ausgestattet, auf dem die mit hakenförmig ausgebildeten Sägezähnen ausgestattete Motorsägenkette geführt wird.

Da die Schneiden der Motorsägenkette bei der ersten Fehlanwendung (d.h. versehentliches Schneiden von Steinen, Nägeln, ...) sofort so stark abstumpfen, dass ein effizientes Weiterarbeiten unmöglich ist und ein manuelles Nachschärfen vor Ort mühsam und ungenau ist, werden Motorsägenketten sehr oft vor Ort gewechselt. Dazu ist das Mitführen mindestens einer Ersatzmotorsägenkette unumgänglich.

Speziell beim Arbeiten im Freien und bei mit Fahrzeugen schwer zugänglichen Arbeitsorten, wie beispielsweise der Forstarbeit, sind unterschiedliche Praktiken bekannt, die Ersatzmotorsägenketten mitzuführen.

Der Forstarbeiter kann die Motorsägenkette ständig mit sich tragen, beispielsweise am Werkzeuggürtel. Er kann sie mit anderen, lokal benötigten Gegenständen, wie zum Beispiel einer Motorsäge, Werkzeug, einem Kombikanister für Treibstoff und Öl oder einem erste Hilfe-Set in den Wald tragen und dort in Griffweite ablegen. Oder er belässt die Ersatzmotorsägenkette an dem Transportmittel, wie beispielsweise dem Forsttraktor, mit dem er an oder in den Wald fährt.

Bekannt sind mehrere grundsätzliche Möglichkeiten, diese Ersatzmotorsägenkette aufzubewahren und mitzuführen. Oftmals sind diese Aufbewahrungsmöglichkeiten so ausgestaltet, dass die Ersatzmotorsägenketten ungeordnet aufbewahrt werden, was zwangsläufig zu einem Verknoten der Motorsägenkette kommt, was nur schwer zu entwirren ist. Hierdurch wird der Austausch einer Kette unnötig verzögert und das Arbeiten mit der Kettensäge womöglich längere Zeit unterbrochen.

Aufgabe der vorliegenden Erfindung besteht darin, dass vorstehend beschriebene Problem zu lösen.

Diese Aufgabe wird gelöst durch den Gegenstand des unabhängigen Patentanspruchs 1.

Die Aufgabe wird insbesondere gelöst durch eine Vorrichtung zum wiederlösbaren Aufnehmen und Halten wenigstens einer Endloskette, insbesondere einer Motorsägenkette.

Die Unteransprüche geben vorteilhafte Ausführungsformen wieder.

Erfindungsgemäß enthält die Vorrichtung eine Trägereinrichtung, wenigstens ein Aufnahmeelement zum Aufnehmen eines ersten Kettenabschnitts, wenigstens ein erstes Umlenkelement zum Aufnehmen eines zweiten und dritten Kettenabschnitts, ein Fixierelement zum Aufnehmen und Halten eines vierten Kettenabschnitts, wobei das wenigstens erste Umlenkelement so ausgestaltet ist, dass der zweite Kettenabschnitt in einer ersten Ebene und der dritte Kettenabschnitt in einer zweiten Ebene an dem ersten Umlenkelement positionierbar ist.

Entsprechend einer vorteilhaften Ausführungsform kann es möglich sein, dass das Aufnahmeelement und das Fixierelement in wenigstens einer Richtung übereinander angeordnet sind.

Gemäß einer weiteren vorteilhaften Ausführungsform kann es möglich sein, dass das Fixierelement wenigstens einen Magneten enthält.

Entsprechend einer weiteren vorteilhaften Ausführungsform kann es möglich sein, dass das Fixierelement wenigstens eine Klemmeinrichtung enthält.

Gemäß einer weiteren vorteilhaften Ausführungsform kann es möglich sein, dass das mindestens eine Umlenkelement wenigstens abschnittsweise mindestens eine Aussparung zum Aufnehmen einer Endloskette enthält.

Entsprechend einer weiteren vorteilhaften Ausführungsform kann es möglich sein, dass eine Verstelleinrichtung enthalten ist, durch welche das wenigstens erste Aufnahmeelement in wenigstens einer Richtung relativ zu dem wenigsten ersten Umlenkelement positionierbar ist.

Gemäß einer weiteren vorteilhaften Ausführungsform kann es möglich sein, dass ein zweites Umlenkelement zum Aufnehmen eines fünften und sechsten Kettenabschnitts enthalten ist.

Entsprechend einer weiteren vorteilhaften Ausführungsform kann es möglich sein, dass das Aufnahmeelement und zweite Umlenkelement in wenigstens einer Richtung übereinander angeordnet sind.

Gemäß einer weiteren vorteilhaften Ausführungsform kann es möglich sein, dass das Fixierelement und das erste Umlenkelement in wenigstens einer Richtung übereinander angeordnet sind.

Die Trägereinrichtung kann ein tragender Teil einer Originalverpackung, eines am Gürtel oder am Kombikanister befestigbaren Behältnisses oder eines anderen Mittels zur kompakten und geordneten Motorsägenkettenaufnahme sein. Mit Originalverpackung ist eine Hülle oder Umhüllung gemeint, in der eine Motorsägenkette angeboten und verkauft werden kann.

Die Trägereinrichtung bildet die Basis für mehrere Elemente zur sicheren Aufnahme und Befestigung einer Motorsägenkette. Sie weist ein Aufnahmeelement, ein Fixierelement und mindestens ein Umlenkelement auf.

Das Aufnahmeelement ermöglicht eine erste Aufnahme der Motorsägenkette an einem ersten Kettenabschnitts.

Vorteilhaft ist eine Ausgestaltung des Aufnahmelements als eine von der Trägereinrichtung beabstandete Erhebung, deren Erstreckung größer als die Breite der aufzunehmenden Motorsägenkette ist. So lässt sich die Motorsägenkette an der Antriebsseite des ersten Kettenteils einhängen, was zu einer sicheren, ersten Aufnahme der Motorsägenkette führt. Es sind aber auch andere Befestigungen der Kette, wie beispielsweise eine mechanische Klemmvorrichtung oder eine magnetische Befestigung denkbar.

Die weiteren Umlenkschritte nutzen eine ungewollte aber zwangsläufig vorhanden Eigenschaft der Kette aus. Die eigentliche Funktion einer Kette ist es, über jede Lagerstelle jedes Kettengliedes einen rotatorischen Freiheitsgrad zu ermöglichen. Dazu sind die Lagerstellen der Kettenglieder vorgesehen und bestimmt. Da diese Lagerstellen aus fertigungsbedingten Gründen immer eine gewisse Toleranz berücksichtigen müssen, wird ein Spalt in den Lagerstellen vorgesehen, um die Beweglichkeit der Glieder unter allen Toleranzbedingungen zu gewährleisten. Dieser Spalt führt zu einem weiteren, unbeabsichtigten Freiheitsgrad. Die Kette kann durch die Summe der Spalte in jeder der vielen Lagerstellen geringfügig rechtwinklig zur Achse des rotatorischen Freiheitsgrades verformt werden. Diese geringe Verformbarkeit führt zu überraschenden, dreidimensionalen Unterbringungsmöglichkeiten der Kette.

Das erste Umlenkelement dient dazu, die Motorsägenkette umzulenken. Insbesondere erlaubt sie durch die bereits erwähnte leichte Verformbarkeit jeder Kette rechtwinklig zur Achse des Rotationsfreiheitsgrades jeder Lagerstelle jedes Kettengliedes, eine höhenversetzte Aufnahme der umzulenkenden Kettenteile. Ein zweiter Kettenteil wird an dem Schneidteil und ein dritter Kettenteil wird am Antriebsteil umgelenkt. Die beiden Kettenteile werden auf zwei unterschiedlichen Ebenen zur Trägereinrichtung, also übereinander umgelenkt. Somit umschlingen die beiden umgelenkten Kettenteile das Umlenkelement im gleichen Biegeradius gleichsinnig mit einem Umschlingungswinkel von ca. 180°.

Vorteilhafterweise enthält zumindest das erste Umlenkelement eine Aussparung zur Aufnahme der beiden Kettenteile, um ein Abrutschen der beiden Kettenteile vom Umlenkelement zu verhindern. Anders ausgedrückt, enthält das Umlenkelement eine axiale Begrenzung in Richtung der ersten Raumachse. Die Höhe der Aussparung ist dabei wenigstens das doppelte aber höchstens das vier-fache der Kettenbreite der aufzunehmenden Kette

Der Radius der Umlenkungen im Umschlingungsbereich sollten nicht zu klein sein, weil sich sonst die Schneid- und Antriebselemente darin verhaken und so das Handling verschlechtert wird. Der Radius sollte aber auch nicht zu groß sein, weil die Abmessungen des Behältnisses dann unvorteilhaft zunehmen. Vorteilhafterweise weisen die Umlenkelemente im Umschlingungsbereich einen Radius zwischen 5 und 15mm, besonders bevorzugt zwischen 6 und 10mm.

Die Anzahl der Umlenkungen der Motorsägenkette bestimmen die Baulänge in Richtung der ersten Raumachse und die Bauhöhe in Richtung der zweiten Raumachse.

Eine einfache Umlenkung meint, dass die Kette nach der Befestigung an dem Aufnahmeelement an einem Umlenkelement einmal um ca. 180° umgelenkt und dann am Fixierelement befestigt werden kann. Das Fixierelement ist hier vorteilhafterweise in eine Richtung der zweiten Raumachse nahe des Aufnahmeelementes angebracht und in eine Richtung der ersten Raumachse von dem Aufnahmeelement beabstandet.

Das Aufnahmeelement und das Fixierelement sind also in wenigstens einer Richtung der ersten Raumachse übereinander angeordnet. Der erste und vierte Ketteteil befindet sich auf unterschiedlichen Ebenen. Die beiden Kettenteile überdecken sich in Richtung der ersten Raumachse. Das Fixierelement ist somit über dem Aufnahmeelement befestigt.

Eine zweifache Umlenkung meint, dass die Kette nach der Befestigung ein erstes Mal am ersten Umlenkelement um etwa 180° umgelenkt wird und danach ein zweites Mal um ein zweites Umlenkelement um etwa 180° umgelenkt wird und danach am Fixierelement befestigt wird. In Richtung der ersten Raumachse betrachtet ist bei der zweifachen Umlenkung das Fixierelement über dem ersten Umlenkelement angeordnet und das zweite Umlenkelement über dem Aufnahmeelement.

Das Fixierelement sichert den letzten Kettenabschnitt. Die Fixierung dieses Kettenabschnittes erfolgt vorteilhafterweise durch eine Magnetkraft, insbesondere erzeugt durch einen Permanentmagneten. Die Lösung ist aber nicht darauf beschränkt, auch Fixierungen über mechanische Klemmvorrichtungen oder eine gefederte Spannvorrichtung sind denkbar.

Gemäß einer alternativen Ausführungsform kann die Endloskette auch als Fahrradkette bzw. Antriebskette ausgestaltet sein.

Weitere Vorteile ergeben sich aus der folgenden Figurenbeschreibung. In den Figuren sind verschiedene Ausführungsbeispiele der vorliegenden Erfindung dargestellt.

Die Figuren, die Beschreibung und die Ansprüche enthalten zahlreiche Merkmale in Kombination. Der Fachmann wird die Merkmale zweckmässigerweise auch einzeln betrachten und zu sinnvollen weiteren Kombinationen zusammenfassen.

Es zeigen:
- Figur 1: eine perspektivische Ansicht auf eine Motorsäge;
- Figur 2: eine vereinfachte Darstellung einer längsgestreckten, nicht auf der Motorsäge montierten Motorsägenkette gemäß einer Ausführungsform in der Draufsicht;
- Figur 3: eine Seitenansicht auf eine Motorsägenkette;
- Figur 4: eine Draufsicht auf die Vorrichtung zur Aufnahme einer Motorsägenkette;
- Figur 5: eine Seitenansicht auf die Vorrichtung zur Aufnahme einer Motorsägenkette;
- Figur 6: eine perspektivische Darstellung der Vorrichtung zur Aufnahme einer Motorsägenkette;
- Figur 7: eine Schnittdarstellung durch eine vorteilhafte Ausgestaltung der Vorrichtung zur Aufnahme einer Motorsägenkette;
- Figur 8: eine weitere Schnittdarstellung durch eine vorteilhafte Ausgestaltung der Vorrichtung zur Aufnahme einer Motorsägenkette;
- Figur 9: Schnittdarstellung durch die Vorrichtung zur Aufnahme einer Motorsägenkette;
- Figur 10: einen ersten Aufnahmeschritt einer Motorsägenkette, den die Vorrichtung zur Aufnahme einer Motorsägenkette durch ihre Gestaltung erlaubt in einer Ausführungsvariante mit einfacher Motorsägenkettenumlenkung;
- Figur 11: die Seitenansicht eines ersten Aufnahmeschrittes einer Motorsägenkette auf die Vorrichtung zur Aufnahme einer Motorsägenkette
- Figur 12: eine perspektivische Darstellung eines ersten Aufnahmeschrittes einer Motorsägenkette auf die Vorrichtung zur Aufnahme einer Motorsägenkette;
- Figur 13: die Draufsicht auf einen zweiten Aufnahmeschritt einer Motorsägenkette, den die Vorrichtung zur Aufnahme einer Motorsägenkette durch ihre Gestaltung ermöglicht in einer Ausführungsvariante mit einfacher Motorsägenkettenumlenkung;
- Figur 14: die Seitenansicht eines zweiten Aufnahmeschrittes einer Motorsägenkette auf die Vorrichtung zur Aufnahme einer Motorsägenkette;
- Figur 15: eine perspektivische Darstellung eines zweiten Aufnahmeschrittes einer Motorsägenkette 3 auf die Vorrichtung zur Aufnahme einer Motorsägenkette;
- Figur 16: einen dritten Aufnahmeschritt einer Motorsägenkette, den die Vorrichtung zur Aufnahme einer Motorsägenkette durch ihre Gestaltung ermöglicht in der Draufsicht;
- Figur 17: die Seitenansicht eines dritten Aufnahmeschrittes einer Motorsägenkette auf die Vorrichtung zur Aufnahme einer Motorsägenkette;
- Figur 18: eine perspektivische Darstellung eines dritten Aufnahmeschrittes einer Motorsägenkette auf die Vorrichtung zur Aufnahme einer Motorsägenkette;
- Figur 19: eine Draufsicht auf die Vorrichtung zur Aufnahme einer Motorsägenkette in einer Ausführungsvariante mit zweifacher Motorsägenkettenumlenkung;
- Figur 20: die Seitenansicht auf die Vorrichtung zur Aufnahme einer Motorsägenkette;
- Figur 21: eine perspektivische Darstellung der Vorrichtung zur Aufnahme einer Motorsägenkette;
- Figur 22: einen ersten Aufnahmeschritt einer Motorsägenkette, den die Vorrichtung zur Aufnahme einer Motorsägenkette durch ihre Gestaltung erlaubt in einer Ausführungsvariante mit zweifacher Motorsägenkettenumlenkung;
- Figur 23: Seitenansicht eines ersten Aufnahmeschrittes einer Motorsägenkette auf die Vorrichtung zur Aufnahme einer Motorsägenkette;
- Figur 24: eine perspektivische Darstellung eines ersten Aufnahmeschrittes einer Motorsägenkette auf die Vorrichtung zur Aufnahme einer Motorsägenkette;
- Figur 25: einen zweiten Aufnahmeschritt einer Motorsägenkette, den die Vorrichtung zur Aufnahme einer Motorsägenkette durch ihre Gestaltung ermöglicht in einer Ausführungsvariante mit zweifacher Motorsägenkettenumlenkung;
- Figur 26: Seitenansicht eines zweiten Aufnahmeschrittes einer Motorsägenkette auf die Vorrichtung zur Aufnahme einer Motorsägenkette;
- Figur 27: eine perspektivische Darstellung eines zweiten Aufnahmeschrittes einer Motorsägenkette auf die Vorrichtung zur Aufnahme einer Motorsägenkette;
- Figur 28: einen dritten Aufnahmeschritt einer Motorsägenkette 3, den die Vorrichtung zur Aufnahme einer Motorsägenkette durch ihre Gestaltung ermöglicht;
- Figur 29: Seitenansicht eines dritten Aufnahmeschrittes einer Motorsägenkette auf die Vorrichtung zur Aufnahme einer Motorsägenkette;
- Figur 30: perspektivische Darstellung eines zweiten Aufnahmeschrittes einer Motorsägenkette auf die Vorrichtung zur Aufnahme einer Motorsägenkette;
- Figur 31: Draufsicht eines vierten Aufnahmeschritt einer Motorsägenkette, den die Vorrichtung zur Aufnahme einer Motorsägenkette durch ihre Gestaltung ermöglicht in einer Ausführungsvariante mit zweifacher Motorsägenkettenumlenkung;
- Figur 32: Seitenansicht eines vierten Aufnahmeschrittes einer Motorsägenkette auf die Vorrichtung zur Aufnahme einer Motorsägenkette;
- Figur 33: eine perspektivische Darstellung eines vierten Aufnahmeschrittes einer Motorsägenkette auf die Vorrichtung zur Aufnahme einer Motorsägenkette;
- Figur 34: die Draufsicht einer möglichen, spritzgussgerechten, konkreten Ausgestaltung der Vorrichtung zur Aufnahme einer Motorsägenkette;
- Figur 35: Seitenansicht einer möglichen, spritzgussgerechten, konkreten Ausgestaltung der Vorrichtung zur Aufnahme einer Motorsägenkette;
- Figur 36: eine perspektivische Ansicht einer möglichen, spritzgussgerechten, konkreten Ausgestaltung der Vorrichtung zur Aufnahme einer Motorsägenkette;
- Figur 37: eine vorteilhafte Ausführung, bei der die Vorrichtung zur Aufnahme einer Motorsägenkette beweglich beziehungsweise drehbar an einem Schnittstellenelement angeordnet ist;
- Figur 38: Stellung, bei der die Vorrichtung zur Aufnahme einer Motorsägenkette um die erste Drehachse in eine geöffnete Position aufgeklappt ist und so die Aufnahme oder Entnahme der Kette ermöglicht;
- Figur 39: ersten Montageschritt der Motorsägenkette auf die Vorrichtung zur Aufnahme einer Motorsägenkette, bei dem das Aufnahmeelement den ersten Kettenabschnitt aufnimmt;
- Figur 40: einen zweiten Montageschritt der Motorsägenkette auf die Vorrichtung zur Aufnahme einer Motorsägenkette, bei dem das erste Umlenkelement den zweiten und dritten Kettenabschnitt umlenkt;
- Figur 41: einen dritten Montageschritt der Motorsägenkette auf die Vorrichtung zur Aufnahme einer Motorsägenkette, bei dem das zweite Umlenkelement den fünften und sechsten Kettenabschnitt umlenkt;
- Figur 42: einen vierten Montageschritt der Motorsägenkette auf die Vorrichtung zur Aufnahme einer Motorsägenkette, bei dem das Fixierelement den vierten Kettenabschnitt befestigt;
- Figur 43: eine Stellung, bei der die Vorrichtung zur Aufnahme einer Motorsägenkette um die erste Drehachse in eine geschlossene Position (Fig. 37) bewegt wird, in der die Kette sicher und geschützt aufgenommen ist;
- Figur 44: eine erste Ausführungsvariante der Erfindung für eine Originalverpackung, ein erstes Verpackungselement, in dem eine Motorsägekette verkauft wird, hier in einer Faltschachtelausführung;
- Figur 45: das erste Verpackungselement mit montierter Motorsägenkette;
- Figur 46: einen ersten Faltvorgang des ersten Verpackungselementes;
- Figur 47: einen zweiten Faltvorgang des ersten Verpackungselementes, bei dem das Steckelement in das Klemmelement eingeführt wird und so der vierte Kettenabschnitt der Motorsägenkette zuverlässig fixiert wird; und
- Figur 48: ein Ergebnis eines dritten Faltvorgang des ersten Verpackungselementes, bei dem die erste Verpackung vollständig geschlossen wird.
- Figur 49: eine zweite Ausführungsvariante der Erfindung für eine Originalverpackung, ein zweites Verpackungselement, in dem eine Motorsägekette verkauft wird, hier in einer ungefalteten Faltschachtelausführung;
- Figur 50: einen ersten Faltvorgang des zweiten Verpackungselementes;
- Figur 51: einen zweiten Faltvorgang des zweiten Verpackungselementes;
- Figur 52: einen dritten Faltvorgang des zweiten Verpackungselementes;
- Figur 53: einen vierten Faltvorgang des zweite Verpackungselement mit montierter Motorsägenkette; und
- Figur 54: einen fünften Faltvorgang des zweiten Verpackungselementes; bei dem das Steckelement in das Klemmelement eingeführt wird und so der vierte Kettenabschnitt der Motorsägenkette zuverlässig fixiert und die Verpackung verschlossen wird.

### Ausführungsbeispiele und Figurenbeschreibung:

In Figur 1 ist eine Motorsäge 1 gezeigt. Die Motorsäge 1 enthält dabei im Wesentlichen ein Gehäuse, einen Antrieb und ein Schwert 2. Der Antrieb ist im Inneren des Gehäuses positioniert. Auf dem Schwert 2 ist eine Motorsägenkette 3 bewegt angeordnet. Der Antrieb und das Schwert 2 sind so zueinander positioniert, dass ein in dem Antrieb erzeugtes Drehmoment auf eine Motorsägenkette 3 übertragen werden kann.

Die Figur 2 zeigt die vereinfachte Darstellung einer längsgestreckten, nicht auf der Motorsäge 1 montierten Motorsägenkette 3 gemäß einer Ausführungsform in der Draufsicht. Die Detaildarstellung 4 zeigt eine Draufsicht auf den detaillierten Aufbau einer Motorsägenkette 3. Die Motorsägenkette 3 besteht aus einem Schneidteil 5, mit der Baustoffe, wie zum Beispiel Holz, zerspant werden und einem Antriebsteil 6, mit der die Motorsägenkette 3 von der Motorsäge 1 angetrieben und im Schwert 2 der Motorsäge 1 geführt wird.

Die Motorsägenkette 3 besteht aus einem ersten Kettenabschnitt 7, einem zweiten Kettenabschnitt 8, einem Schneidteil zweiter Kettenabschnitt 11 und einem Antriebsteil zweiter Kettenabschnitt 12 und einem dritten Kettenabschnitt 9 mit einem Schneidteil dritter Kettenabschnitt 13 und einem Antriebsteil dritter Kettenabschnitt 14. Die Länge L1 entspricht der gestreckten Länge der Motorsägenkette 3.

Figur 3 zeigt eine Motorsägenkette 3 in der Seitenansicht.

Die Höhe H1 entspricht der Höhe der Motorsägenkette 3. Die Detaildarstellung 15 zeigt den Blick auf den Schneidteil des zweiten Kettenabschnitts 11.

Die Figuren 4 bis 18 zeigen die Vorrichtung 16 zur Aufnahme einer Motorsägenkette 3 in einer Ausführungsvariante für eine einfache Motorsägenkettenumlenkung.

Figur 4 zeigt die Draufsicht auf die Vorrichtung 16 zur Aufnahme einer Motorsägenkette 3. Die Trägereinrichtung 17 bildet eine Basis für das Aufnahmeelement 19 und das erste Umlenkelement 20. Das Aufnahmeelement 19, mindestens das erste Umlenkelement 20 und das Fixierelement 22 sind mechanisch über die Trägereinrichtung 17 miteinander verbunden. Die Trägereinrichtung 17 kann wie dargestellt einteilig ausgeführt sein, ist aber nicht darauf beschränkt. Sie kann auch mehrteilig ausgeführt sein, um beispielsweise eine Längenverstellung für eine variable Länge L2 zu realisieren. Der Abstand L2 entspricht dem Abstand des Aufnahmeelementes 19 zum ersten Umlenkelement 20.

Figur 5 zeigt die Seitenansicht auf die Vorrichtung 16 zur Aufnahme einer Motorsägenkette 3. Hier ist eine vorteilhafte Ausführung mit einer Aussparung des Aufnahmeelementes 25 und einer Aussparung des ersten Umlenkelementes 25' zur Aufnahme einer Motorsägekette 3 gezeigt. Diese Aussparungen zeichnen sich dadurch aus, dass sie ein Abrutschen der Motorsägenkette 3 in Richtung der ersten Raumachse A zuverlässig verhindern. Somit kann die Motorsägenkette 3 durch Einwirken von Schwerkraft oder Vibrationen nicht in Richtung der ersten Raumachse A von dem Aufnahmeelement 19 oder dem Umlenkelement 20 herabrutschen und verknoten.

Figur 6 zeigt eine perspektivische Darstellung der Vorrichtung 16.

Die Trägereinrichtung 17 besitzt eine erste Ebene 18, auf der das Aufnahmeelement 19, das erste Umlenkelement 20 und das Fixierelement 22 erhaben angebracht sind. Es kann sich um starre oder lösbare Verbindungen, wie zum Beispiel Verschraubungen oder Schnappverbindung handeln. Die erste Ebene 18 der Trägereinrichtung 17 bedeutet für die Aufnahme der Motorsägenkette 3 eine erste Anlagefläche entgegen der Richtung der ersten Raumachse A. Die Richtung der ersten Raumachse A entspricht der Flächennormale der ersten Ebene 18 der Trägereinrichtung 17. Die Richtung der zweiten Raumachse B liegt in der ersten Ebene 18 und wird durch die Verbindungslinie zwischen Aufnahmeelement 19 und erstem Umlenkpunkt 20 gebildet. Wenn das Aufnahmeelement 19 und das erste Umlenkelement 20 wie dargestellt zylinderförmig ausgebildet sind, dann entspricht die Richtung der zweiten Raumachse B der Verbindungslinie aus den Schnittpunkten der beiden Zylinderachsen mit der ersten Ebene 18. Bei einer nicht rotationssymmetrischen Ausführung von Aufnahmeelement 19 und erstem Umlenkelement 20 kann die Richtung der zweiten Raumachse B durch die Verbindung der Projektionspunkte der jeweiligen Flächenschwerpunkte der beiden Element auf die Erste Ebene 18 gebildet werden. Der Abstand H2 beschreibt den Abstand des Fixierelementes 22 von der ersten Ebene 18 in Richtung der ersten Raumachse A.

Figur 7 zeigt eine Schnittdarstellung durch eine vorteilhafte Ausgestaltung der Vorrichtung 16. Hier ist das Fixierelements 22 in Form eines Magneten 22' ausgeführt, ohne darauf beschränkt zu sein. Der Magnet 22', insbesondere ein Permanentmagnet ermöglicht bei guter Handhabung eine zuverlässige Befestigung des vierten Kettenabschnitts 10 in allen Raumachsen.

Figur 8 zeigt eine weitere Schnittdarstellung durch eine vorteilhafte Ausgestaltung der Vorrichtung 16. Hier sind drei, in Richtung B versetzt angeordneten Fixierelemente 22', 22" und 22‴ in Form mehrerer Magneten dargestellt, ohne darauf beschränkt zu sein. Auch Ausführungen mit 2 oder mehr als drei Fixierelementen 22 sind denkbar. Die Verwendung mehrerer in Richtung der zweiten Raumachse B versetzter Fixierelemente 22', 22", 22‴ ermöglicht eine einfache Gestaltung der Vorrichtung 16 ohne bewegliche Teile. Trotzdem erlaubt sie eine präzise Aufnahme unterschiedlich langer Motorsägenketten 3.

Figur 9 zeigt eine Schnittdarstellung durch die Vorrichtung 16. Hier ist eine vorteilhafte Ausgestaltung mit einer Längenverstellung dargestellt. Grundsätzlich ist eine Längenverstellung so ausgeführt, dass bei einer Ausführungsvariante mit einfacher Umlenkung der Motorsägenkette 3 die Summe der Abstände vom Aufnahmeelement 19 zum ersten Umlenkelement 20 und/oder vom ersten Umlenkelement 20 zum Fixierelement 22 verändert werden kann. Dies kann geschehen, in dem ein oder mehrere der Elemente 19, 20, 20', 22 einzeln oder in Gruppen verschieblich am Trägerelement angeordnet sind. Die Richtung des translatorischen Freiheitsgrades entspricht im Wesentlichen der zweiten Raumachse B. In dieser beispielhaften Ausführung ist die Verstelleinrichtung 37 so ausgestaltet, dass das erste Umlenkelement 20 verschieblich an der Trägereinrichtung angebracht ist und kann durch eine Schraube 36 nach der Einstellung der für die aufzunehmenden Motorsägenkette 3 passenden Länge L1 zuverlässig mit der Trägereinrichtung verschraubt werden kann. Die Erfindung beinhaltet auch die nicht dargestellte Lösung, bei denen eines oder mehrere der Elemente beweglich, beispielsweise durch eine Linearführung, am Trägerelement angeordnet sind und die Motorsägekette 3 durch ein elastisches Element, beispielsweise eine Feder, zumindest teilweise in Richtung der zweiten Raumachse B vorspannt.

Figur 10 zeigt einen ersten Aufnahmeschritt einer Motorsägenkette 3, den die Vorrichtung 16 durch ihre Gestaltung erlaubt. Die Motorsägekette 3 liegt in Richtung der ersten Raumachse A an der ersten Ebene 18 an. Das Aufnahmeelement 19 nimmt den ersten Kettenabschnitt 7 auf. Das erste Umlenkelement 20 tangiert den zweiten Kettenabschnitt 8.

Figur 11 zeigt die Seitenansicht eines ersten Aufnahmeschrittes einer Motorsägenkette 3 auf die Vorrichtung 16.

Figur 12 zeigt eine perspektivische Darstellung eines ersten Aufnahmeschrittes einer Motorsägenkette 3 auf die Vorrichtung 16 in einer Ausführungsvariante mit einfacher Motorsägenkettenumlenkung.

Figur 13 zeigt einen zweiten Aufnahmeschritt einer Motorsägenkette 3, den die Vorrichtung 16 durch ihre Gestaltung ermöglicht. Der zweite Kettenabschnitt 8 wird mit seinem Schneidteil 11 auf der ersten Ebene 18 und der dritte Kettenabschnitt wird mit seinem Antriebsteil 14 auf der zweiten Ebene 21 gleichsinnig, mit ähnlichem Umschlingungswinkel und mit einem ähnlich großen Biegeradius um das erste Umlenkelement 20 gewickelt.

Figur 14 zeigt die Seitenansicht eines zweiten Aufnahmeschrittes einer Motorsägenkette 3 auf die Vorrichtung 16.

Figur 15 zeigt eine perspektivische Darstellung eines zweiten Aufnahmeschrittes einer Motorsägenkette 3 auf die Vorrichtung 16. Hier ist deutlich sichtbar, wie die Ausgestaltung der Vorrichtung 16 die Motorsägenkette 3 auf der ersten und der zweiten Ebene 18, 21 um das erste Umlenkelement 20 umlenkt.

Figur 16 zeigt einen dritten Aufnahmeschritt einer Motorsägenkette 3, den die Vorrichtung 16 durch ihre Gestaltung ermöglicht in der Draufsicht. Der Umschlingungswinkel des zweiten und dritten Kettenabschnittes 8, 9 um das erste Umlenkelement 20 beträgt in etwa 180° und der vierte Kettenabschnitt 10 wird mittels des Fixierelementes 22 befestigt.

Figur 17 zeigt die Seitenansicht eines dritten Aufnahmeschrittes einer Motorsägenkette 3 auf die Vorrichtung 16.

Figur 18 zeigt eine perspektivische Darstellung eines dritten Aufnahmeschrittes einer Motorsägenkette 3 auf die Vorrichtung 16. Hier ist deutlich sichtbar, wie die Ausgestaltung der Vorrichtung 16 eine Umlenkung der Motorsägenkette 3 auf der ersten und der zweiten Ebene 18, 21 um das erste Umlenkelement 20 ermöglicht und eine Befestigung des vierten Kettenabschnitts 10 am Fixierelement 22 auf einer Ebene realisiert, die ungleich der Ebene der Aufnahme des ersten Kettenabschnitts 7 am Aufnahmeelement 19 ist. Das Fixierelement 22 befestigt den vierten Kettenabschnitt in Richtung der ersten Raumachse A, der zweiten Raumachse B und der dritten Raumachse C und ist idealerweise in Richtung der ersten Raumachse A über dem Aufnahmeelement 19 angeordnet. Ebenso wird der dritte Kettenabschnitt 9 in Richtung der ersten Raumachse A oberhalb des zweiten Kettenabschnittes am ersten Umlenkelement 20 umgelenkt.

Die Figuren 19 bis 53 zeigen die Vorrichtung 16 in einer Ausführungsvariante für eine doppelte Umlenkung der Motorsägenkette 3. Das bedeutet, dass die Motorsägenkette 3 ein erstes Mal um ein erstes Umlenkelement 20 und ein zweites Mal um ein zweites Umlenkelement 20' umgelenkt wird.

Figur 19 zeigt eine Draufsicht auf die Vorrichtung 16 zur Aufnahme einer Motorsägenkette 3. Die Trägereinrichtung 17 bildet eine Basis für das Aufnahmeelement 19, ein erstes Umlenkelement 20, ein zweites Umlenkelement 20' und ein Fixierelement 22. Das Aufnahmeelement 19, das erste Umlenkelement 20, das zweite Umlenkelement 20' und das Fixierelement 22 sind mechanisch über die Trägereinrichtung 17 miteinander verbunden. Die Trägereinrichtung 17 kann wie dargestellt einteilig ausgeführt sein, ist aber nicht darauf beschränkt. Es kann auch mehrteilig ausgeführt sein, um beispielsweise eine Längenverstellung für eine variable Länge L2 zu realisieren. Der Abstand L2 entspricht dem Abstand des Aufnahmeelementes 19 zum ersten Umlenkelement 20.

Figur 20 zeigt die Seitenansicht auf die Vorrichtung 16 zur Aufnahme einer Motorsägenkette 3. Hier ist eine vorteilhafte Ausführung mit einer Aussparung des Aufnahmeelementes 25, einer Aussparung des ersten Umlenkelementes 25' und einer Aussparung des zweiten Umlenkelementes 25" zur Aufnahme einer Motorsägekette 3 gezeigt. Bei dieser Ausführung ist die Aussparung des Aufnahmeelementes 25 und die Aussparung des zweiten Umlenkelementes 25' zusammengeführt zu einer gemeinsamen Aussparung, sie können aber auch separat ausgeführt werden. Diese Aussparungen zeichnen sich dadurch aus, dass sie ein Abrutschen der Motorsägenkette 3 in Richtung der ersten Raumachse A zuverlässig verhindern. Somit kann die Motorsägenkette 3 durch Einwirken von Schwerkraft oder Vibrationen nicht in Richtung der ersten Raumachse A von dem Aufnahmeelement 19, dem ersten Umlenkelement 20 oder dem zweiten Umlenkelement 20' herabrutschen und verknoten.

Figur 21 zeigt eine perspektivische Darstellung der Vorrichtung 16. Die Trägereinrichtung 17 besitzt eine erste Ebene 18, auf der das Aufnahmeelement 19, das erste Umlenkelement 20, das zweite Umlenkelement 20' und das Fixierelement 22 erhaben angeordnet sind. Die erste Ebene 18 der Trägereinrichtung 17 bedeutet für die Aufnahme der Motorsägenkette 3 eine erste Anlagefläche entgegen der Richtung der ersten Raumachse A. Die Richtung der ersten Raumachse A entspricht der Flächennormale der ersten Ebene 18 der Trägereinrichtung 17. Die zweite Raumachse B liegt in der ersten Ebene 18 und wird durch die Verbindungslinie zwischen Aufnahmeelement 19 und erstem Umlenkpunkt 20 gebildet. Die zweite Ebene 21 beschreibt die Ebene, auf der der dritte Kettenabschnitt 9 am ersten Umlenkelement 20 umgelenkt wird. Das zweite Umlenkelement 20' ermöglicht eine weitere Umlenkung des in dieser Figur nicht dargestellten fünften Kettenabschnittes 23 auf der dritten Ebene 21' und des sechsten Kettenabschnitts 24 auf der Ebene 21". Das erste Umlenkelement 20 und auch das zweite Umlenkelement 20' besitzen jeweils eine Aussparung. Die Aussparungen sind dadurch gekennzeichnet, dass sie die Motorsägenkette 3 durch einen Hinterschnitt in Richtung der ersten Raumachse A am Abrutschen vom jeweiligen Umlenkelement sichert. Das zweite Umlenkelement 20' kann als eine Verlängerung des Aufnahmeelementes 19 mit gleicher oder ähnlicher geometrischer Ausgestaltung ausgeführt sein, ist aber nicht darauf beschränkt. Das Fixierelement 22 ist bei der Ausführungsvariante für eine doppelte Umlenkung in der Nähe des ersten Umlenkelementes 20 angeordnet, idealerweise ist das Fixierelement 22 in Richtung der zweiten Raumachse B direkt über dem ersten Umlenkelement 20 angeordnet.

Figur 22 zeigt einen ersten Aufnahmeschritt einer Motorsägenkette 3, den die Vorrichtung 16 durch ihre Gestaltung erlaubt. Die Motorsägekette 3 liegt in Richtung der ersten Raumachse A an der ersten Ebene 18 an. Das Aufnahmeelement 19 nimmt den erste Kettenabschnitt 7 auf. Das erste Umlenkelement 20 tangiert den zweiten Kettenabschnitt 8.

Figur 23 zeigt die Seitenansicht eines ersten Aufnahmeschrittes einer Motorsägenkette 3 auf die Vorrichtung 16.

Figur 24 zeigt eine perspektivische Darstellung eines ersten Aufnahmeschrittes einer Motorsägenkette 3 auf die Vorrichtung 16 in einer Ausführungsvariante mit doppelter Motorsägenkettenumlenkung.

Figur 25 zeigt einen zweiten Aufnahmeschritt einer Motorsägenkette 3, den die Vorrichtung 16 durch ihre Gestaltung ermöglicht. Der zweite Kettenabschnitt 8 wird mit seinem Schneidteil 11 auf der ersten Ebene 18 und der dritte Kettenabschnitt wird mit seinem Antriebsteil 14 auf der zweiten Ebene 21 gleichsinnig, mit ähnlichem Umschlingungswinkel und mit einem ähnlich großen Biegeradius um das erste Umlenkelement 20 gewickelt.

Figur 26 zeigt die Seitenansicht eines zweiten Aufnahmeschrittes einer Motorsägenkette 3 auf die Vorrichtung 16.

Figur 27 zeigt eine perspektivische Darstellung eines zweiten Aufnahmeschrittes einer Motorsägenkette 3 auf die Vorrichtung 16. Hier ist deutlich sichtbar, wie die Ausgestaltung der Vorrichtung 16 die Motorsägenkette 3 auf der ersten und der zweiten Ebene 18, 21 um das erste Umlenkelement 20 umlenkt.

Figur 28 zeigt einen dritten Aufnahmeschritt einer Motorsägenkette 3, den die Vorrichtung 16 durch ihre Gestaltung ermöglicht. Der fünfte Kettenabschnitt 23 wird mit seinem Schneidteil 13 auf der zweiten Ebene 21' und der sechste Kettenabschnitt 24 wird mit seinem Antriebsteil 14 auf der dritten Ebene 21" gleichsinnig, mit ähnlichem Umschlingungswinkel und mit einem ähnlich großen Biegeradius um das zweite Umlenkelement 20' gewickelt.

Figur 29 zeigt die Seitenansicht eines dritten Aufnahmeschrittes einer Motorsägenkette 3 auf die Vorrichtung 16.

Figur 30 zeigt eine perspektivische Darstellung eines zweiten Aufnahmeschrittes einer Motorsägenkette 3 auf die Vorrichtung 16. Hier ist deutlich sichtbar, wie die Ausgestaltung der Vorrichtung 16 den fünften Kettenabschnitt 23 einer Motorsägenkette 3 auf der zweiten Ebene 21' und den sechsten Kettenabschnitt 24 einer Motorsägenkette 3 auf der dritten Ebene 21" um das zweite Umlenkelement 20' umlenkt.

Figur 31 zeigt einen vierten Aufnahmeschritt einer Motorsägenkette 3, den die Vorrichtung 16 durch ihre Gestaltung ermöglicht in der Draufsicht. Der Umschlingungswinkel des fünften und sechsten Kettenabschnittes 23, 24 um das zweite Umlenkelement 20' beträgt in etwa 180° und der vierte Kettenabschnitt 10 wird mittels des Fixierelementes 22 befestigt.

Figur 32 zeigt die Seitenansicht eines vierten Aufnahmeschrittes einer Motorsägenkette 3 auf die Vorrichtung 16.

Figur 33 zeigt eine perspektivische Darstellung eines vierten Aufnahmeschrittes einer Motorsägenkette 3 auf die Vorrichtung 16. Hier ist deutlich sichtbar, wie die Ausgestaltung der Vorrichtung 16 eine erste Umlenkung der Motorsägenkette 3 um das erste Umlenkelement 20 erlaubt. Dabei wird der zweite Kettenabschnitt 8 auf der ersten Ebene 18 und der dritte Kettenabschnitt 9 auf der zweiten Ebene 21 umgelenkt. Ebenso wird gezeigt, wie die Ausgestaltung der Vorrichtung 16 eine zweite Umlenkung der Motorsägenkette 3 um das zweite Umlenkelement 20' erlaubt. Dabei wird der fünfte Kettenabschnitt 23 auf der zweiten Ebene 21' und des sechsten Kettenabschnitts 24 auf der dritten Ebene 21" umgelenkt. Die Befestigung des vierten Kettenabschnitts 10 am Fixierelement 22 ist auf einer Ebene realisiert, die ungleich der Ebene der Aufnahme des ersten Kettenabschnitts 7 am Aufnahmeelement 19 ist. Das Fixierelement 22 befestigt den vierten Kettenabschnitt in Richtung der ersten Raumachse A, der zweiten Raumachse B und der dritten Raumachse C und ist in Richtung der ersten Raumachse A über dem Aufnahmeelement 19 und dem ersten Umlenkelement 20 angeordnet. Ebenso wird der dritte Kettenabschnitt 9 in Richtung der ersten Raumachse A oberhalb des zweiten Kettenabschnittes am ersten Umlenkelement 20 umgelenkt. Darüber hinaus wird der sechste Kettenabschnitt 24 in Richtung der ersten Raumachse A oberhalb des fünften Kettenabschnittes 23 am zweiten Umlenkelement 20' umgelenkt.

Figur 34 zeigt die Draufsicht einer möglichen, spritzgussgerechten, konkreten Ausgestaltung der Vorrichtung 16. Sie enthält neben dem Aufnahmeelement 19, dem ersten und zweiten Umlenkelement 20, 20' und dem Fixierelement 22 auch eine erste und zweite Steighilfe 26, 27.

Figur 35 zeigt die Seitenansicht einer möglichen, spritzgussgerechten, konkreten Ausgestaltung der Vorrichtung 16.

Figur 36 zeigt eine perspektivische Ansicht einer möglichen, spritzgussgerechten, konkreten Ausgestaltung der Vorrichtung 16. Die erste Ebene 18 ermöglicht ein Aufliegen des zweiten Kettenabschnitt 8. Die erste Steighilfe 26 ist dafür vorgesehen, den dritten Kettenabschnitt 9 in Richtung der ersten Raumachse A über den zweiten Kettenabschnitt 8 auf die zweite Ebene 21 zu heben. Die Höhe der ersten Steighilfe 26 startet auf der ersten Ebene 18 und nimmt in Richtung der ersten Raumachse A entgegen der Richtung der zweiten Raumachse B in etwa um die Höhe H1 der aufzunehmenden Motorsägekette zu und erreicht die zweite Ebene 21. Eine vorteilhafte Ausgestaltung lässt die Höhe der ersten Steighilfe zumindest in Teilen der ersten Steighilfe 26 auch entgegen der Richtung der dritten Raumachse C zunehmen. Die zweite Steighilfe 27 ist dafür vorgesehen, den fünften und sechsten Kettenabschnitt 23, 24 in Richtung der ersten Raumachse A über den ersten Kettenabschnitt 7 zu heben. In Richtung der zweiten Raumachse B betrachtet, startet ihre Höhe in Richtung der ersten Raumachse A auf der ersten Ebene 18 und endet auf der zweiten Ebene 21. Eine vorteilhafte Ausgestaltung lässt die Höhe der zweiten Steighilfe 26 zumindest in Teilen der zweiten Steighilfe 26 auch in der Richtung der dritten Raumachse C zunehmen. Diese vorteilhaften Anschrägungen in Richtung der zweiten und dritten Raumachsen B, C helfen, die Montage der Sägekette 3 auf der Vorrichtung 16 zu erleichtern, da sich die einzelnen Kettenteile nicht verhaken können, wenn sie mit Hilfe der Steighilfen 26, 27 auf unterschiedliche Ebenen 18, 21 geleitet werden.

Figur 37 zeigt eine vorteilhafte Ausführung, bei der die Vorrichtung 16 beweglich beziehungsweise drehbar an einem Schnittstellenelement 29 angeordnet ist. In einer besonders vorteilhaften, nicht dargestellten Ausgestaltung wird die dargestellte geschlossene Position durch eine Arretierung zwischen dem Schnittstellenelement 29 und der beweglichen Vorrichtung 16 gesichert, so dass die Vorrichtung 16 durch den vibrationsbehafteten Transport des Kombikanisters 28 nicht unabsichtlich in eine geöffnete Position bringbar ist. Dies kann über eine Schnappverbindung, einen Klettverschluss, eine Klemmung oder besonders vorteilhaft über einen Magnetverschluss realisiert werden. Das Schnittstellenelement 29 ist in dieser Ausführungsform an einem Kombikanister 28 befestigt oder angeordnet. Ein Kombikanister 28 dient bei einer benzinbetriebenen Motorsäge vor allem dazu, Treibstoff und Schmiermittel bereitzustellen. Die Vorrichtung 16 ist dabei über ein Drehlager 30 um eine erste Drehachse I parallel zur Richtung der dritten Raumachse C drehbar an einem Schnittstellenelement 29 angeordnet, welches in einer vorteilhaften Ausführung neben der Motorsägenkette auch andere Werkzeuge (31, 32), wie zum Beispiel einen Spannschlüssel zur Schwertbefestigung, einen Schraubenschlüssel zum Einstellen des Vergasers oder einer Feile zum Schärfen der Kette, aufnimmt. Das Schnittstellenelement 29 kann als ein extra Bauteil sicher an dem Kombikanister 27 befestigt sein. Dies kann über eine Verschraubung, eine Schnappverbindung, eine Klemmung oder Verklebung realisiert werden. Das Schnittstellenelement kann aber auch ein fester, formgebundener Bestandteil eines Kombikanisters 28 sein Die Erfindung ist dabei nicht auf einen Kombikanister 28 für benzinbetriebene Motorsägen beschränkt. Sie kann ebenso mit einem nicht dargestellten Kombibehältnis für akkubetriebene Motorsägen verwendet werden, die Schmierstoff und/oder Werkzeuge und/oder Ersatzakkus aufnimmt. Ebenso kann das Schnittstellenelement 29 an einem Arbeitsgürtel oder anderen Gerätschaften, die für Forstarbeiten verwendet werden, wie zum Beispiel Forsttraktoren oder Werkzeugkisten angeordnet sein. Die Erfindung beinhaltet auch die Unterbringung von Ersatzketten an nicht handgeführten Gerätschaften, die Sägeketten verwenden, wie zum Beispiel Sägespaltmaschinen oder Holzvollernter.

Figur 38 zeigt eine Stellung, bei der die Vorrichtung 16 um die erste Drehachse in eine geöffnete Position aufgeklappt ist und so die Aufnahme oder Entnahme der Kette ermöglicht. In einer vorteilhaften Ausgestaltung wird die Endstellung durch einen Kontakt mit dem Handgriff des Kombikanisters realisiert.

Figur 39 zeigt einen ersten Montageschritt der Motorsägenkette 3 auf die Vorrichtung 16, bei dem das Aufnahmeelement 19 den ersten Kettenabschnitt 7 aufnimmt.

Figur 40 zeigt einen zweiten Montageschritt der Motorsägenkette 3 auf die Vorrichtung 16, bei dem das erste Umlenkelement 20 den zweiten und dritten Kettenabschnitt 8, 9 umlenkt.

Figur 41 zeigt einen dritten Montageschritt der Motorsägenkette 3 auf die Vorrichtung 16, bei dem das zweite Umlenkelement 20' den fünften und sechsten Kettenabschnitt 23, 24 umlenkt.

Figur 42 zeigt einen vierten Montageschritt der Motorsägenkette 3 auf die Vorrichtung 16, bei dem das Fixierelement 20 den vierten Kettenabschnitt 10 befestigt.

Figur 43 zeigt eine Stellung, bei der die Vorrichtung 16 durch eine Drehung um die Drehachse des Drehlagers 30 in eine geschlossene Position (Fig. 37) bewegt wird, in der die Motorsägenkette 3 sicher und geschützt aufgenommen ist.

Figur 44 zeigt eine Ausführungsvariante der Erfindung für eine Originalverpackung, ein erstes Verpackungselement 33, in dem eine Motorsägekette 3 verkauft wird, hier in einer Faltschachtelausführung. Die Faltung ist so gestaltet, dass die Elemente Aufnahmeelement 19, erstes Umlenkelement 20, zweites Umlenkelement 20' und Fixierelement 22 realisiert sind. Das Fixierelement 22 ist hier beispielhaft als Klemmverbindung ausgeführt, die ein Steckelement 34 und ein Klemmelement 35 beinhaltet. Die Erfindung ist aber nicht darauf beschränkt und beinhaltet auch andere Arten der Befestigung, wie zum Beispiel Kleben, Klettverschluss oder Magnetverschluss.

Figur 45 zeigt das erste Verpackungselement 33 mit montierter Motorsägenkette 3.

Figur 46 zeigt einen ersten Faltvorgang des ersten Verpackungselementes 33.

Figur 47 zeigt einen zweiten Faltvorgang des ersten Verpackungselementes 33, bei dem das Steckelement 34 in das Klemmelement 35 eingeführt wird und so der vierte Kettenabschnitt 10 der Motorsägenkette 3 zuverlässig fixiert wird.

Fig 48 zeigt das Ergebnis eines dritten Faltvorgangs des ersten Verpackungselementes 33, bei dem die Verpackung vollständig geschlossen wird.

Figur 49 zeigt eine zweite Ausführungsvariante der Erfindung für eine Originalverpackung, ein zweites Verpackungselement 33', in dem eine Motorsägekette 3 verkauft wird, hier in einer ungefalteten Faltschachtelausführung.

Figur 50 zeigt einen ersten Faltvorgang des zweiten Verpackungselementes 33'

Figur 51 zeigt einen zweiten Faltvorgang des zweiten Verpackungselementes 33'

Figur 52 zeigt einen dritten Faltvorgang des zweiten Verpackungselementes 33'

Figur 53 zeigt einen vierten Faltvorgang des zweiten Verpackungselement 33' mit montierter Motorsägenkette 3; und

Figur 54 zeigt einen fünften Faltvorgang des zweiten Verpackungselementes 33'; bei dem die Steckelemente 34 in die Klemmelemente 35 eingeführt werden und so sowohl der vierte Kettenabschnitt 10 als auch der sechste Kettenabschnitt 24 der Motorsägenkette 3 zuverlässig fixiert werden und das zweite Verpackungselement 33' verschlossen wird.

Obwohl die Erfindung vorliegend anhand bevorzugter Ausführungs-beispiele beschrieben wurde, ist sie vielfältig modifizierbar. Die mit Bezug auf die erfindungsgemäße Vorrichtung zum wiederlösbaren Aufnehmen und Halten wenigstens einer Motorsägenkette erläuterten Ausführungsformen und Merkmale gelten entsprechend für das erfindungsgemäße Verfahren.

### Bezugszeichenliste

- 1: Motorsäge
- 2: Schwert
- 3: Motorsägenkette
- 4: Detaildarstellung Motorsägenkette in der Draufsicht
- 5: Schneidteil der Motorsägenkette
- 6: Antriebsteil der Motorsägenkette
- 7: erster Kettenabschnitt
- 8: zweiter Kettenabschnitt
- 9: dritter Kettenabschnitt
- 10: vierter Kettenabschnitt
- 11: Schneidteil zweiter Kettenabschnitt
- 12: Antriebsteil zweiter Kettenabschnitt
- 13: Schneidteil dritter Kettenabschnitt
- 14: Antriebsteil dritter Kettenabschnitt
- 15: Detailansicht der Motorsägenkette in der Seitenansicht
- 16: Vorrichtung
- 17: Trägereinrichtung
- 18: Erste Ebene
- 19: Aufnahmeelement
- 20: erstes Umlenkelement
- 20': zweites Umlenkelement
- 21: zweite Ebene
- 21': dritte Ebene
- 21": vierte Ebene
- 22: Fixierelement
- 22': erste Magnetfixierung
- 22": zweite Magnetfixierung
- 22‴: dritte Magnetfixierung
- 23: fünfter Kettenabschnitt
- 24: sechster Kettenabschnitt
- 25: Aussparung Aufnahmeelement
- 25': Aussparung erstes Umlenkelement
- 25": Aussparung zweites Umlenkelement
- 26: erste Steighilfe
- 27: zweite Steighilfe
- 28: Kombikanister
- 29: Schnittstellenelement
- 30: Drehlager
- 31: erstes Werkzeug
- 32: zweites Werkzeug
- 33: erstes Verpackungselement
- 33': zweites Verpackungselement
- 34: Steckelement
- 35: Klemmelement
- 36: Schraube
- 37: Verstelleinrichtung
- 38: Faltschachtelkombination
- 39: Kartonelement

- A: Achse 1 des virtuellen Koordiatensystems << erste Raumachse>>
- B: Achse 2 des virtuellen Koordiatensystems << zweite Raumachse>>
- C: Achse 3 des virtuellen Koordiatensystems << dritte Raumachse>>
- I: Drehachse 1 <<erste Drehachse>>
- L1: Länge der gestreckten Motorsägenkette
- L2: Abstand Aufnahmeelement zu erstem Umlenkelement
- H1: Höhe der aufzunehmenden Motorsägenkette
- H2: Abstand erste Ebene zu Fixierelement

## Patentansprüche

1. Vorrichtung (16) zum wiederlösbaren Aufnehmen und Halten wenigstens einer Endloskette, insbesondere einer Motorsägenkette (3),
**gekennzeichnet durch**
eine Trägereinrichtung (17), wenigstens ein Aufnahmeelement (19) zum Aufnehmen eines ersten Kettenabschnitts (7), wenigstens ein erstes Umlenkelement (20) zum Aufnehmen eines zweiten und dritten Kettenabschnitts (8, 9) , ein Fixierelement (22) zum Aufnehmen und Halten eines vierten Kettenabschnitts (10), wobei das wenigstens erste Umlenkelement (20) so ausgestaltet ist, dass der zweite Kettenabschnitt (8) in einer ersten Ebene (18) und der dritte Kettenabschnitt (9) in einer zweiten Ebene (21) an dem ersten Umlenkelement (20) positionierbar ist.

2. Vorrichtung (16) nach Anspruch 1,
**dadurch gekennzeichnet, dass**
das Aufnahmeelement (19) und das Fixierelement (22) in wenigstens einer Richtung der ersten Raumachse (A) übereinander angeordnet sind.

3. Vorrichtung (16) nach Anspruch 1 oder 2,
**dadurch gekennzeichnet, dass**
das Fixierelement (22) wenigstens einen Magneten (22') enthält.

4. Vorrichtung (16) nach wenigsten einem der Ansprüche 1 bis 3,
**dadurch gekennzeichnet, dass**
das Fixierelement (22) wenigstens eine Klemmeinrichtung enthält.

5. Vorrichtung (16) nach wenigsten einem der Ansprüche 1 bis 4,
**dadurch gekennzeichnet, dass**
das wenigstens eine Aufnahmeelement (19) oder das mindestens eine Umlenkelement (20, 20') wenigstens abschnittsweise mindestens eine Aussparung (25, 25', 25") zum Aufnehmen einer Motorsägenkette (3) enthält.

6. Vorrichtung (16) nach wenigsten einem der Ansprüche 1 bis 5,
**dadurch gekennzeichnet, dass**
eine Verstelleinrichtung (37) enthalten ist, durch welches wenigstens das mindestens eine Umlenkelement (20, 20') oder das Fixierelement (22) in wenigstens einer Richtung der zweiten Raumachse (B) relativ zu dem Aufnahmeelement (19) positionierbar ist.

7. Vorrichtung (16) nach wenigsten einem der Ansprüche 1 bis 6,
**dadurch gekennzeichnet, dass**
ein zweites Umlenkelement (20') zum Aufnehmen eines fünften und sechsten Kettenabschnitts (23,24) enthalten ist.

8. Vorrichtung (16) nach Anspruch 7,
**dadurch gekennzeichnet, dass**
das Aufnahmeelement (19) und zweite Umlenkelement (20') in wenigstens einer Richtung der ersten Raumachse (A) übereinander angeordnet sind.

9. Vorrichtung (16) nach Anspruch 8,
**dadurch gekennzeichnet, dass**
das Fixierelement (22) und das erste Umlenkelement (20) in wenigstens einer Richtung (A) übereinander angeordnet sind.

10. Vorrichtung (16) nach wenigsten einem der Ansprüche 1 bis 9,
**dadurch gekennzeichnet, dass**
ein zweites Umlenkelement (20') so ausgestaltet ist, dass der fünfte Kettenabschnitt (23) in einer dritten Ebene (21') und der sechste Kettenabschnitt (21") in einer vierten Ebene (21) an dem zweiten Umlenkelement (20') positionierbar ist.

11. Vorrichtung (16) nach wenigsten einem der Ansprüche 1 bis 10,
**dadurch gekennzeichnet, dass**
mindestens eine Steighilfe (26, 27) an der Trägereinrichtung (17) angeordnet ist, deren Abstand von der ersten Ebene (18) in Richtung der ersten Raumachse (A) wenigstens abschnittsweise in wenigstens einer Richtung der zweiten Raumachse (B) oder der Richtung der dritten Raumachse (C) zunimmt.

12. Vorrichtung (16) nach wenigsten einem der Ansprüche 1 bis 10,
**dadurch gekennzeichnet, dass**
die Vorrichtung (16) in Form einer Faltschachtelkombination (38) aus mindestens einem Kartonelement (39) ausgeführt ist.

13. Vorrichtung (16) nach Anspruch 12,
**dadurch gekennzeichnet, dass**
das Aufnahmeelement (19) und/oder das mindestens eine Umlenkelement (20, 20') durch eine Faltoperation des mindestens einen Kartonelementes um die zweite Raumachse (B) gebildet werden.

14. Vorrichtung (16) nach Anspruch 12 oder 13,
**dadurch gekennzeichnet, dass**
zumindest das Aufnahmeelement (19) und/oder das wenigstens eine Umlenkelemente (20, 20') mindestens ein Klemmelement (35) zur Aufnahme des wenigstens einen Steckelementes (34) enthalten.

15. Vorrichtung (16) nach Anspruch 14,
**dadurch gekennzeichnet, dass**
die Einführung des wenigstens einen Steckelementes (34) in das wenigstens eine Klemmelement (35) entgegen der Richtung der ersten Raumachse (A) vorgesehen ist.
